# EUROPÄISCHE PATENTSCHRIFT

(11) **EP 1 204 158 B1**
(45) Veröffentlichungstag und Bekanntmachung des Hinweises auf die Patenterteilung: **30.08.2006**
(21) Anmeldenummer: 01125860.5
(22) Anmeldetag: 30.10.2001
(51) Int. Cl.: H01Q 1/28, H01Q 9/40, H01Q 9/42, H01Q 1/36

(54) **Struktur-Antenne für Fluggeräte oder Flugzeuge**
Structure antenna for flying devices and aircrafts
Structure d'antenne pour appareils volants et aéronefs

(30) Priorität: 02.11.2000 DE 10054332; 22.10.2001 DE 10151288
(43) Veröffentlichungstag der Anmeldung: 08.05.2002
(73) Patentinhaber: EADS Deutschland GmbH, 81663 München (DE)
(72) Erfinder: Mehltretter, Ludwig, 85521 Riemerling (DE)

(56) Entgegenhaltungen:
- EP-A- 0 996 191
- DE-A- 2 212 647
- US-A- 2 614 219
- US-A- 5 191 351

## Beschreibung

Die Erfindung betrifft eine aerodynamische Wirkfläche mit integrierter Strukturantenne für Fluggeräte oder Flugzeuge, die eine annähernd rundstrahlende Abstrahlcharakteristik aufweist und die als leitfähiges Element auf dem dielektrisch wirksamen Material einer nichtleitenden Schicht angeordnet ist, welche die Grundschicht der Oberfläche einer der aerodynamischen Wirkfläche des Fluggeräts bildet, wobei das strahlende Element um eine Faltkante der aerodynamischen Wirkfläche des Fluggeräts herum angeordnet ist und die leitfähige Fläche teilweise oder ganz von einem Bereich der nichtleitenden Schicht umgeben ist und wobei die Strukturantenne in dem der Faltkante abgewandten Bereich der leitenden Fläche gespeist wird.

Antennen, die an Fluggeräten oder Flugzeugen verwendet werden sollen, sind einer Reihe von Anforderungen unterworfen. Die Kontur des Fluggeräts oder Flugzeugs soll möglichst nicht so weit beeinflusst werden, dass sich die aerodynamischen Verhältnisse und damit die Flugeigenschaften wesentlich verändern. Die Anordnung und die Befestigung der Antenne muss im Einklang mit dem mechanischen Aufbau der Strukturteile sein und die mechanische Festigkeit der Struktur darf nicht beeinträchtigt werden. Der Radarrückstreuquerschnitt soll möglichst nur geringfügig verändert werden.

Da der Einbauort von Antennen bei Fluggeräten oder Flugzeugen sehr begrenzt ist, werden zunehmend die Antennen in Flügel, Leitwerke oder in die dazu gehörenden Ruderklappen eingebaut. Die Anwendung von Antennen in diesen sehr schmal bauenden Elementen ist problematisch, da die Abstrahleigenschaften in Kantenrichtung wegen der in dieser Richtung kleinen Apertur stark eingeschränkt sind.

Die US-PS-5 191 351 beschreibt eine Reihe von gefalteten Breitbandantennen mit symmetrischer Strahlungscharakteristik. Die vorgeschlagenen logarithmisch-periodischen Antennen sind grundsätzlich zum Einbau an Flügelkanten geeignet und ihre Antennendiagramme entsprechen den gewünschten Anforderungen. Die Speisung der Antennen erfolgt an der Faltkante, wodurch sich bauartbedingte Einschränkungen ergeben. Bei modernen Flugzeugen besteht die Vorderkante von Tragflächen und Leitwerken aus einer scharfen durchgehenden Metallkante, um einerseits die scharfen Kanten festigkeitsmäßig zu beherrschen, die für die Anforderungen an geringe Radarerkennbarkeit erforderlich sind, und andererseits einen ausreichenden Blitzschutz der Antennen durch eine niederohmige galvanische Verbindung zur Struktur zu gewährleisten. Die in der genannten Druckschrift beschriebenen Antennen können diese Anforderungen nicht erfüllen.

Die EP-A-0 996 191 beschreibt eine Nutantenne, die zur Anbringung an aerodynamischen Wirkflächen geeignet ist. Hierbei ist eine leitfähige Fläche der Antenne um die Faltkante herum angeordnet und liegt auf nichtleitendem Material. Die für Nutantennen typische Einspeisung erfolgt in einem von der Faltkante abgewandten Teil der Antenne.

In der US-A-2 614 219 ist eine gefaltete Monopolantenne beschrieben, die entlang der Faltkante einer aerodynamischen Wirkfläche angeordnet ist, wobei die metallische Faltkante durch einen nichtleitenden Isolator unterbrochen ist.

Eine weitere Variante einer für aerodynamische Wirkflächen geeigneten Antenne zeigt die US-A-3 039 095. Die Wirkfläche darf in diesem Fall scharfe Kannten aufweisen. Da die Antennenelemente jeweils auf den Seitenflächen der aerodynamischen Wirkfläche angeordnet sind, ergeben sich hieraus Verluste bei der Abstrahlung in Richtung der Kanten.

Es ist deshalb Aufgabe der Erfindung, eine Antennenbauform mit angenäherter Rundstrahlcharakteristik anzugeben, die für den Einbau an nicht scharfkantigen Tragflächen-, Leitwerks- oder Ruderkanten geeignet ist.

Die Aufgabe wird erfindungsgemäß dadurch gelöst, dass eine Metallfläche , die innerhalb der Strukturantenne mittig zu den leitenden Flächen angeordnet ist, mit dem Außenleiter/ Nullpotential einer symmetrischen erdfreien Zuleitung verbunden ist. Die Metallfläche reicht dabei entweder bis fast zur Faltkante oder sie ist mit der Faltkante leitend verbunden. Alternativ wird als Lösung der Aufgabe vorgeschlagen, dass die leitenden Flächen der Strukturantenne symmetrisch über zwei potentialführende Anschlüsse einer symmetrischen erdfreien Zuleitung gespeist werden. Eine vorteilhafte Ausgestaltungen ist darin zu sehen, dass die leitende Fläche der Strukturantenne an der Faltkante mit einer diese umgebenden leitfähigen Oberfläche der aerodynamischen Wirkfläche leitend verbindbar ist.

Die erfindungsgemäße Strukturantenne weist gegenüber dem Stand der Technik eine Reihe von Vorteilen auf. Die Speisung erfolgt nicht an der Faltkante, sondern entfernt von der Kante in einem Bereich des Flügels oder Leitwerks, in dem aufgrund der zunehmenden Dicke der Struktur der Einbau und Anschluss der Strukturantenne erleichtert wird. Die Möglichkeit einer leitenden Verbindung zwischen der Strukturantenne und der mit der Struktur verbundenen Faltkante erweist sich als wesentlicher Vorteil wegen des Blitzschutzes und bei der Fertigung von Flugzeugen, die aus Festigkeitsgründen mit einer metallischen scharfen Kante ausgerüstet sein müssen. Die scharfe Kante beinhaltet günstige Stealth-Eigenschaften, da der Radarrückstreuquerschnitt nur wenig verschlechtert wird. Weiterhin kann diesbezüglich eine Verbesserung dadurch erzielt werden, dass die Kanten der aus metallisch leitenden Flächen bestehenden Strukturantenne schräg zur Hauptbedrohungsrichtung, die der Flugrichtung entspricht, gestellt werden und dadurch, dass die Zwischenräume zwischen der Strukturantenne und der leitenden Oberflächenschicht der aerodynamischen Wirkfläche sehr klein gewählt werden dürfen.

Einige Ausführungsbeispiele der erfindungsgemäßen Strukturantenne sind in der Zeichnung schematisch vereinfacht dargestellt und werden nachfolgend beschrieben. Es zeigen:
- Fig.1a: eine Draufsicht auf eine rechteckförmige Strukturantenne, die an der Kante einer aerodynamischen Wirkfläche angeordnet ist,
- Fig. 1b: eine Alternative zu Fig. 1 a,
- Fig. 2a: eine rautenförmige Strukturantenne,
- Fig. 2b: eine Alternative zu Fig. 2a,
- Fig. 3a: eine kreisförmige Strukturantenne,
- Fig. 3b: eine Alternative zu Fig. 3a,
- Fig. 4a: eine asymmetrische Speisung einer Strukturantenne,
- Fig. 4b: eine Speisung mit Zwangssymmetrierung,
- Fig. 4c: eine Speisung ohne Zwangssymmetrierung.

Anhand der Fig. Ia und der Fig. 4a wird der grundsätzliche Aufbau der erfindungsgemäßen Strukturantenne, die auf einer aerodynamischen Wirkfläche 3 angeordnet ist, erläutert. Eine aerodynamische Wirkfläche 3 in Gestalt einer Tragfläche, eines Leitwerks oder einer Ruderklappe, die zu einem unbemannten Fluggerät oder einem Flugzeug gehören, weist eine scharfe Faltkante 4 auf, um die herum die Strukturantenne 1 angeordnet ist. Die Fig. Ia zeigt hierbei als Draufsicht nur eine Hälfte der Strukturantenne 1, die andere Hälfte liegt symmetrisch zur Faltkante 4 auf der hier nicht sichtbaren Seite der aerodynamischen Wirkfläche 3. Die Fig. 4a zeigt den zu Fig. 1a gehörenden Schnitt durch die Strukturantenne 1. Die aerodynamische Wirkfläche weist zumindest im Bereich der Strukturantenne 1 eine Grundschicht 6, 12 aus einem elektrisch isolierenden Material wie Kunststoff oder Keramik auf. Der leitende Teil der Strukturantenne 1 besteht aus einer leitfähigen Fläche 9, 11 wie sie beispielsweise durch Metallisierung der Oberfläche der nichtleitenden Schicht 6, 12 oder in Form eines Blechteils erzeugt werden kann. Diese leitfähige Fläche 9 ist im Ausführungsbeispiel nach Fig. Ia nicht mit der entlang der Wirkfläche durchlaufenden Faltkante 4 elektrisch verbunden. Sie kann aber, wie in Fig. 1 b, 2b und 3b dargestellt, mit der Faltkante 4 und damit auch mit der Struktur des Fluggeräts bzw. -Zeugs leitend verbunden sein. Wenn sie, wie in Fig. Ia, 2a und 3a dargestellt, von der Faltkante 4 isoliert ist, endet die leitfähige Fläche 9 in unmittelbarer Nähe der Faltkante 4. Die Speisung der Strukturantenne 1 ist in den Figuren 4a, 4b und 4c in verschiedenen Varianten dargestellt, sie erfolgt auf der der nichtleitenden Schicht 6 zugewandten Seite der leitfähigen Fläche 9, 11. Der Einspeisungsort ist bedarfsweise in der oberen oder unteren Hälfte des in Fig. 1a abgebildeten Teils der Strukturantenne 1. Die Strukturantenne 1 ist zumindest teilweise von einem Bereich der nichtleitenden Schicht 6, 12 um-geben, der im Ausführungsbeispiel die leitfähige Fläche 9, 11 in der Form eines Streifens umgibt. Außerhalb des Bereichs der nichtleitenden Schicht 6, 12 ist die Strukturantenne 1 von einer leitfähigen Oberfläche 2 umgeben, die auf der nichtleitenden Schicht 6,12 aufliegt

Das Grundprinzip der hier verwendeten Strukturantenne besteht darin, dass ein flächiger Resonator mit einer Seitenlänge von etwa 1/2 der Betriebswellenlänge λ auf einem nichtleitenden Basismaterial wie Kunststoff oder Keramik oder über einem Luftraum angeordnet ist. Für die Berechnung der Stromverteilung auf dem flächigen Resonator, die der Abstrahlcharakteristik zugrunde liegt, wird vorausgesetzt, dass das Bezugspotential in einem spitzen Winkel zur flächigen Ausdehnung des Resonators verläuft. Bei der vorliegenden Erfindung reduziert sich der Abstand zu diesem Potential von den entfernt zur Faltkante 4 liegenden Enden der Strukturantenne 1 bis hin zur Faltkante 4 selbst. Als Folge davon ist der Wellenwiderstand im Bereich der Enden groß und im Bereich der Faltkante 4 sehr klein. Damit ändert sich umgekehrt proportional zum Wellenwiderstand auch die Stromverteilung über der Strukturantenne. Der Stromfluss 5 im Bereich der Faltkante 4, d. h. der Mitte der gefalteten Strukturantenne, wird gegenüber den üblichen Patch-Antennen nach dem Stand der Technik größer. Deshalb verstärkt sich dort auch die an sich geringe Abstrahlung in Richtung der Faltkante 4. Somit wird in einer gedachten Ebene, die in Flugrichtung quer zur aerodynamischen Wirkfläche liegt, näherungsweise eine Rundstrahlcharakteristik erreicht. Zusätzlich kann eine Erhöhung der Stromdichte im Bereich der Faltkante 4 dadurch erreicht werden, dass sich die von der Strukturantenne 1 bedeckte Fläche proportional zu deren Breite B mit zunehmendem Abstand von der Kante 4 verkleinert. Beispiele hierfür sind in den Fig. 2a, 2b, 3a und 3b dargestellt.

Die Strukturantenne 1 ist, wie oben bereits beschrieben, eine aus der bekannten Microstrip-Patch-Antenne abgeleitete Bauform, die in Fig. 1 a schematisch vereinfacht dargestellt ist. Sie ist in ihrem Mittelbereich derart gefaltet, dass sie die Kante einer Tragfläche, eines Leitwerks oder eines Ruders umschließt. Die Fig. 2a,..., 3b zeigen verschiedene Bauformen derartiger Strukturantennen 1 in der Draufsicht. Wie bei derartigen Strukturantennen üblich, können dabei verschiedene Strukturantennenflächenformen wie quadratisch, rechteckig, drei-eckig, rautenförmig, kreisförmig, elliptisch oder ähnliche zum Einsatz kommen.

Wird jedoch an die Strukturantenne die Anforderung der geringen Radarerkennbarkeit gestellt, werden Formen mit zur Flugrichtung schräg gestellten Rändern 7 der leitfähigen Flächen 9 der Strukturantenne 1 bevorzugt. Die Funktionalität dieser Anordnung ist durch gute Messergebnisse bestätigt worden.

Aus konstruktiven Gründen werden bei Flugzeugen häufig die Kanten der im wesentlichen aus Kunststoff bestehenden Tragflächen, Leitwerke oder Ruder mit Metallschienen verstärkt. Diese Metallschienen dürfen aus Festigkeitsgründen nicht unterbrochen und auch nicht durch nichtleitende Kunststoffelemente ersetzt werden. Somit ist eine leitende Verbindung mit der übrigen metallisierten Struktur über diese Kante gegeben. Da die erfindungsgemäße Strukturantenne 1 im Bereich der Faltkante 4 eine Spannungsnullstelle aufweist, ist eine leitende Verbindung zwischen der Strukturantenne 1 und der metallischen Faltkante 4, wie in den Anordnungen gemäß der Figuren 1 b, 2b, 3b, realisierbar und auch nicht nachteilig. Diese Ausführungsformen werden bevorzugt verwendet, weil sie die Anforderungen an Festigkeit der Faltkante und an den Blitzschutz gut erfüllen. Bei einer Erdung im Mittelbereich der Strukturantenne 1 ist allerdings eine erdfreie Einspeisung zur Vermeidung von Unsymmetrien durch die Bildung von Erdschleifen zwingend erforderlich.

Die Fig. 4a zeigt den einfachsten Fall einer unsymmetrischen Speisung der metallischen flächenförmigen Strukturantenne 11 am Einspeisepunkt 13. Der Einspeisepunkt liegt hierbei in dem Bereich der leitenden Fläche 11 der Strukturantenne 1, der am weitesten von der Faltkante 4 entfernt ist. Die metallische Faltkante 4 ist in diesem Fall von der leitfähigen Oberfläche der Tragfläche isoliert, wie in Fig. 1a, 2a und 3a dargestellt. Im Innenbereich der Strukturantenne befindet sich eine bis fast in die Faltkante 4 reichende Metallfläche 14, die mit dem Mantel der koaxialen Zuleitung 15 verbunden ist und somit das elektrische Bezugspotential zur leitenden Fläche 11 bildet. Zusätzlich ist angedeutet, dass die nichtleitende Schicht 12 bis in die Nähe der Strukturantenne mit einer leitfähigen Beschichtung 16 versehen sein kann, wobei ein Streifen der nichtleitenden Schicht 12 freigelassen wird.

Die Fig. 4b zeigt eine bevorzugte Bauform mit einer symmetrischen Speisung unter Verwendung des an sich bekannten Lindenblad-λ/4 -Sperrtopfes 17. Durch diese Art der Einspeisung ist die Erdung der leitenden Fläche der Strukturantenne 11 an der Faltkante 4 unkritisch. Gemäß Fig. 4b erfolgt die Einspeisung über die symmetrisch angeordneten Einspeisepunkte 13a und 13b, die ebenfalls in dem Bereich der leitenden Fläche 11 der Strukturantenne 1 liegen, der am weitesten von der Faltkante 4 entfernt ist. Die metallische Faltkante 4 ist über den λ/4-Sperrtopf 17 zwangsweise symmetriert. Die leitfähige Fläche 11 der Strukturantenne wird an der metallischen Faltkante 4 geerdet bzw. zwangsweise symmetriert, da die Einspeisung durch den λ/4-Sperrtopf 17 erdfrei erfolgt.

Wie in Fig. 4c dargestellt, kann auf eine Metallfläche 14, die in dem Ausführungsbeispiel nach Fig. 4b von der Faltkante 4 zum Sperrtopf 17 verläuft, auch verzichtet werden. Die Speisung erfolgt dann direkt aus der Zuleitung 15 über den Sperrtopf 17 und die Anschlüsse 13a und 13b, die auch in dem Bereich der leitenden Fläche 11 der Strukturantenne 1 liegen, der am weitesten von der Faltkante 4 entfernt ist. Hiermit wird ein besonderer Vorteil für die Fertigung erzielt, da diese Metallfläche 14 schwierig in der keilförmigen Flügelstruktur einzubringen ist. Aufgrund der erdfreien Speisung und der Erdung an der Faltkante 4 ergibt sich von selbst eine gute Symmetrierung, da sich im Bereich der gedachten Symmetrielinie (strichpunktiert dargestellt) innerhalb der Struktur ein Nullpotential ausbildet. Die Reduzierung des Wellenwiderstandes zur Faltkante 4 hin ergibt sich in der gleichen Weise wie in den vorher genannten Beispielen.

In den Fig. 1b, 2b und 3b sind jeweils Varianten zu den bereits beschriebenen Bauformen dargestellt, bei denen die leitfähige Fläche 9 zumindest mit der metallischen Faltkante 4, die längs der aerodynamischen Wirkfläche 3 verläuft, und auch mit der leitfähigen Oberfläche 2 der aerodynamischen Wirkfläche selbst verbunden ist. Sollte die nichtleitende Schicht 12 um die Strukturantenne herum nicht metallisiert sein, so ist zumindest die leitende Verbindung zwischen der leitfähigen Fläche 9 und der Faltkante 4 gegeben, die ihrerseits mit der Struktur auf gleichem Potential liegt.

## Patentansprüche

1. Aerodynamische Wirkfläche mit integrierter Strukturantenne (1) für Fluggeräte oder Flugzeuge, die eine annähernd rundstrahlende Abstrahlcharakteristik aufweist und die als leitfähige Fläche (9,11) auf dem dielektrisch wirksamen Material einer nichtleitenden Schicht angeordnet ist, welche die Grundschicht der Oberfläche einer der aerodynamischen Wirkfläche (3) des Fluggeräts bildet, wobei die leitfähige Fläche (9,11) um eine Faltkante (4) der aerodynamischen Wirkfläche des Fluggeräts herum angeordnet ist und Fläche (9,11) teilweise oder ganz von einem Bereich der nichtleitenden Schicht (6,12) umgeben ist und wobei die Strukturantenne (1) in dem der Faltkante (4) abgewandten Bereich der leitfähigen Fläche (9,11) gespeist wird **dadurch gekennzeichnet, dass** eine Metallfläche (14), die innerhalb der Strukturantenne (1) mittig zu der leitfähigen Fläche (9,11) angeordnet ist, mit dem Außenleiter einer symmetrischen erdfreien Zuleitung (15) verbunden ist, so dass die Stromrichtung (5) senkrecht zur Faltkante (4) verläuft und der Wellenwiderstand an der Faltkante sehr viel niedriger ist als im Bereich der kantenfernen Enden der Strukturantenne (1).

2. Aerodynamische Wirkfläche mit integrierter Strukturantenne nach Anspruch 1, **dadurch gekennzeichnet, dass** die Metallfläche (14) mit der Faltkante (4) leitend verbunden ist.

3. Aerodynamische Wirkfläche mit integrierter Strukturantenne (1) für Fluggeräte oder Flugzeuge, die eine annähernd rundstrahlende Abstrahlcharakteristik aufweist und die als leitfähige Fläche (9,11) auf dem dielektrisch wirksamen Material einer nichtleitenden Schicht angeordnet ist, welche die Grundschicht der Oberfläche einer der aerodynamischen Wirkfläche (3) des Fluggeräts bildet, wobei die leitfähige Fläche (9,11) um eine Faltkante (4) der aerodynamischen Wirkfläche des Fluggeräts herum angeordnet ist und teilweise oder ganz von einem Bereich der nichtleitenden Schicht (6,12) umgeben ist und wobei die Strukturantenne (1) in dem der Faltkante (4) abgewandten Bereich der leitfähigen Fläche (9,11) gespeist wird, **dadurch gekennzeichnet, dass** die leitfähige Fläche (9,11) der Strukturantenne symmetrisch über die potentialführenden Anschlüsse (13a) und (13b) der symmetrischen erdfreien Zuleitung (15) gespeist werden, so dass die Stromrichtung (5) senkrecht zur Faltkante (4) verläuft und der Wellenwiderstand an der Faltkante sehr viel niedriger ist als im Bereich der kantenfernen Enden der Strukturantenne (1).

4. Aerodynamische Wirkfläche mit integrierter Strukturantenne nach Anspruch 1 oder 3, **dadurch gekennzeichnet, dass** die leitende Fläche (9, 11) an der Faltkante (4) mit einer sie umgebenden leitfähigen Oberfläche (2) leitend (8) verbunden ist.

## Claims

1. Aerodynamic active surface having an integrated structural antenna (1) for aircraft or aeroplanes, which antenna has a substantially omnidirectional radiation characteristic and is disposed as a conductive surface (9, 11) on the dielectrically active material of a non-conductive layer which forms the base layer of the surface of the aerodynamic active surface (3) of the aircraft, wherein the conductive surface (9, 11) is disposed around a folded edge (4) of the aerodynamic active surface of the aircraft and is partly or completely surrounded by a region of the non-conductive layer (6, 12), and wherein the structural antenna (1) is fed in that region of the conductive surface (9, 11) that is remote from the folded edge (4), **characterised in that** a metal surface (14), which is arranged within the structural antenna (1) centrally with respect to the conductive surface (9, 11), is connected to the outer conductor of a symmetrical floating supply line (15), so that the current direction (5) runs perpendicular to the folded edge (4) and the characteristic impedance at the folded edge is much lower than in the region of the ends of the structural antenna (1) that are remote from the edge.

2. Aerodynamic active surface having an integrated structural antenna according to claim 1, **characterised in that** the metal surface (14) is conductively connected to the folded edge (4).

3. Aerodynamic active surface having an integrated structural antenna (1) for aircraft or aeroplanes, which antenna has a substantially omnidirectional radiation characteristic and is disposed as a conductive surface (9, 11) on the dielectrically active material of a non-conductive layer which forms the base layer of the surface of the aerodynamic active surface (3) of the aircraft, wherein the conductive surface (9, 11) is disposed around a folded edge (4) of the aerodynamic active surface of the aircraft and is partly or completely surrounded by a region of the non-conductive layer (6, 12), and wherein the structural antenna (1) is fed in that region of the conductive surface (9, 11) that is remote from the folded edge (4), **characterised in that** the conductive surface (9, 11) of the structural antenna is fed symmetrically via the potential-guiding connections (13a) and (13b) of the symmetrical floating supply line (15), so that the current direction (5) runs perpendicular to the folded edge (4) and the characteristic impedance at the folded edge is much lower than in the region of the ends of the structural antenna (1) that are remote from the edge.

4. Aerodynamic active surface having an integrated structural antenna according to claim 1 or 3, **characterised in that** the conductive surface (9, 11) is conductively (8) connected at the folded edge (4) to a conductive surface (2) surrounding it.

## Revendications

1. Aire de captation aérodynamique avec structure d'antenne intégrée (1) pour des appareils volants ou des aéronefs, qui comporte une caractéristique de rayonnement presque circulaire et est disposée en tant que surface conductrice (9, 11) sur le matériau diélectriquement efficace d'une couche non conductrice qui forme la couche de base de la surface de l'aire de captation aérodynamique (3) de l'appareil volant, la surface conductrice (9, 11) étant disposée autour d'une arête de pliage (4) de l'aire de captation aérodynamique de l'appareil volant et entourée en partie ou entièrement d'une zone de la couche non conductrice (6, 12) et la structure d'antenne (1) étant alimentée dans la zone de la surface conductrice (9, 11) détournée de l'arête de pliage (4), **caractérisée en ce qu'**une surface métallique (14) qui est disposée à l'intérieur de la structure d'antenne (1) au milieu de la surface conductrice (9, 11) est reliée au conducteur extérieur d'un câble d'alimentation symétrique isolé de la terre (15), si bien que le sens du courant (5) est perpendiculaire à l'arête de pliage (4) et que l'impédance caractéristique au niveau de l'arête de pliage est très inférieure à celle de la zone des extrémités de la structure d'antenne (1) éloignées de l'arête.

2. Aire de captation aérodynamique avec structure d'antenne intégrée selon la revendication 1, **caractérisée en ce que** la surface métallique (14) est reliée de manière conductrice à l'arête de pliage (4).

3. Aire de captation aérodynamique avec structure d'antenne intégrée (1) pour des appareils volants ou des aéronefs, qui comporte une caractéristique de rayonnement presque circulaire et est disposée en tant que surface conductrice (9, 11) sur le matériau diélectriquement efficace d'une couche non conductrice qui forme la couche de base de la surface de l'aire de captation aérodynamique (3) de l'appareil volant, la surface conductrice (9, 11) étant disposée autour d'une arête de pliage (4) de l'aire de captation aérodynamique de l'appareil volant et entourée en partie ou entièrement d'une zone de la couche non conductrice (6, 12) et la structure d'antenne (1) étant alimentée dans la zone de la surface conductrice (9, 11) détournée de l'arête de pliage (4), **caractérisée en ce que** la surface conductrice (9, 11) de la structure d'antenne est alimentée symétriquement via les raccords sous potentiel (13a) et (13b) du câble d'alimentation symétrique isolé de la terre (15), si bien que le sens du courant (5) est perpendiculaire à l'arête de pliage (4) et que l'impédance caractéristique au niveau de l'arête de pliage est très inférieure à celle de la zone des extrémités de la structure d'antenne (1) éloignées de l'arête.

4. Aire de captation aérodynamique avec structure d'antenne intégrée selon la revendication 1 ou 3, **caractérisée en ce que** la surface conductrice (9, 11) sur l'arête de pliage (4) est reliée de manière conductrice (8) à une surface apte à assurer une conduction (2) qui l'entoure.
